# EUROPÄISCHE PATENTSCHRIFT

(11) **EP 2 046 181 B1**
(45) Veröffentlichungstag und Bekanntmachung des Hinweises auf die Patenterteilung: **05.05.2010**
(21) Anmeldenummer: 06776508.1
(22) Anmeldetag: 29.07.2006
(51) Int. Cl.: A47L 9/00, A47L 9/20, A47L 9/28

(54) **STAUBSAUGER**
VACUUM CLEANER
ASPIRATEUR

(43) Veröffentlichungstag der Anmeldung: 15.04.2009
(73) Patentinhaber: Alfred Kärcher GmbH & Co. KG, 71364 Winnenden (DE)
(72) Erfinder: WEISS, Jürgen, 71364 Winnenden (DE); HENSEL, Maic, 71522 Backnang (DE); LAYER, Steffen, 70329 Stuttgart (DE)
(74) Vertreter: Karrais, Martin
(86) Internationale Anmeldenummer: PCT/EP2006/007543
(87) Internationale Veröffentlichungsnummer: WO 2008/014796

(56) Entgegenhaltungen:
- EP-A2- 0 289 987
- GB-A- 2 337 922
- JP-A- 8 038 401

## Beschreibung

Die Erfindung betrifft einen Staubsauger mit einer Steuereinheit und einem Schmutzsammelbehälter, der einen Saugeinlass aufweist und über eine Absaugleitung mit einem Saugaggregat in Strömungsverbindung steht, das über zumindest einen Luftkanal mit mindestens einem Luftauslass verbunden ist.

Mittels derartiger Staubsauger kann Schmutz und vorzugsweise auch Flüssigkeit aufgesaugt werden, indem man den Schmutzsammelbehälter mit Hilfe des Saugaggregats mit Unterdruck beaufschlagt, so dass sich eine Saugströmung vom Saugeinlass durch den Schmutzsammelbehälter hindurch über die Absaugleitung zum Saugaggregat ausbildet. Vom Saugaggregat kann die angesaugte Luft über einen Luftkanal zu einem Luftauslass des Staubsaugers geführt werden.

Zur Steuerung des Staubsaugers kommt eine Steuerelektronik zum Einsatz, die in vielen Fällen Wärme abgebende Leistungshalbleiter aufweist und/oder elektromechanische Relais.

Der Betrieb des Saugaggregats ist mit einer gewissen Geräuschentwicklung verbunden, die möglichst gering gehalten werden soll, und der Einsatz der Steuerelektronik ist mit einer gewissen Wärmeentwicklung verbunden, die ebenfalls gering gehalten werden soll, und im Falle einer übermäßigen Wärmeentwicklung soll sichergestellt sein, dass wärmeempfindliche Bauteile des Staubsaugers nicht beschädigt werden.

Ein Staubsauger gemäß dem Oberbegriff des Anspruchs 1 ist aus EP 0 289 987 A bekannt. GB 2 337 922 A offenbart einen Staubsauger, bei dem der Saugmotor von einer Schalldämmenden, flammhemmenden Matte umschlossen ist. JP 08038401 A offenbart einen Staubsauger, bei dem die Leiterplatine von einem isolierenden, feuerfesten gewebe überdeckt ist.

Aufgabe der vorliegenden Erfindung ist es, einen Staubsauger der gattungsgemäßen Art derart weiterzubilden, dass auf konstruktiv einfache Weise die Geräuschentwicklung gering gehalten und wärmeempfindliche Bauteile vor einer Beschädigung geschützt werden können.

Diese Aufgabe wird bei einem Staubsauger der eingangs genannten Art erfindungsgemäß dadurch gelöst, dass mindestens ein Luftkanal mittels einer schalldämmenden Dichtungsmatte abgedichtet ist, die aus einem flammhemmenden Material gefertigt ist und die elektrische Steuereinheit überdeckt.

In die Erfindung fließt der Gedanke mit ein, dass die Geräuschentwicklung des Staubsaugers gering gehalten werden kann, indem mindestens ein vom Saugaggregat ausgehender Luftkanal mittels einer schalldämmenden Dichtungsmatte abgedichtet ist. Die Dichtungsmatte ermöglicht es nicht nur, den Luftkanal strömungsdicht auszugestalten und beispielsweise Fertigungstoleranzen bei der Herstellung des Luftkanals auszugleichen, sondern zusätzlich bildet die Dichtungsmatte einen Brandschutz für den Fall einer starken Erwärmung der Steuerelektronik. Hierzu überdeckt die Dichtungsmatte die Steuerelektronik und ist aus einem flammhemmenden Material gefertigt.

Die Dichtungsmatte übernimmt somit mehrere Funktionen. Sie bildet eine Schalldämmung aus, so dass die Geräuschentwicklung des Staubsaugers reduziert ist. Außerdem ermöglicht sie einen strömungsdichten Abschluss des Luftkanals, wobei Fertigungstoleranzen des Luftkanals ausgeglichen werden können. Darüber hinaus bildet die Dichtungsmatte einen Brandschutz, der sicherstellt, dass bei einer starken Erwärmung der Steuerelektronik der Staubsauger nicht ohne weiteres in Brand gerät. Die Dichtungsmatte kann auf einfache Weise montiert werden, so dass der erfindungsgemäße Staubsauger auf konstruktiv einfache Weise derart ausgestaltet werden kann, dass er eine verhältnismäßig geringe Geräuschentwicklung zeigt und einen zuverlässigen Brandschutz aufweist.

Vorzugsweise ist die Dichtungsmatte elastisch verformbar. Dies gibt die Möglichkeit, die Dichtungsmatte bei der Montage zusammenzupressen, wobei sie anschließend bestrebt ist, ihre ursprüngliche Gestalt wieder einzunehmen und sich dadurch strömungsdicht an einander benachbarte Wände und Kanten des Staubsaugers anlegt.

Günstig ist es, wenn die Dichtungsmatte aus einem geschäumten Duroplast-Material gefertigt ist. Duroplaste sind vernetzte Kunststoffe, die auch bei verhältnismäßig hoher Temperatur nicht schmelzen. Erfindungsgemäß überdeckt die Dichtungsmatte die Steuerelektronik, so dass im Falle einer starken Erwärmung der Steuerelektronik aufgrund der flammhemmenden Eigenschaft der Dichtungsmatte ein zuverlässiger Brandschutz sichergestellt ist.

Bei einer bevorzugten Ausführungsform ist die Dichtungsmatte aus einem geschäumten Duroplast-Material aus der Gruppe der Aminoplaste gefertigt. Alternativ könnten auch geschäumte Duroplaste auf Basis von PUR-Material (Polyurethan-Material) zum Einsatz kommen.

Um einen besonders wirksamen Brandschutz zu erzielen, ist es günstig, wenn die Dichtungsmatte eine Wärmeleitfähigkeit von weniger als 0,04 W/mK, insbesondere weniger als 0,035 W/mk aufweist. Die Wärmeleitfähigkeit wird bei einer Temperatur von 10° C gemessen und bestimmt sich nach der Norm DIN 52612. Es hat sich gezeigt, dass eine Dichtungsmatte mit einem derartigen Wärmeleitfähigkeitswert besonders geeignet ist, im Falle einer starken Erwärmung der Steuerelektronik die restlichen Bauteile des Staubsaugers vor einer Beschädigung zu schützen.

Bei einer bevorzugten Ausgestaltung weist der Staubsauger ein Gehäuseteil auf mit einer Haube, die ein Trennwandteil überdeckt, wobei das Trennwandteil einen Boden hat, von dem im Abstand zueinander zwei Trennwände abstehen, die zwischen sich einen Luftkanal definieren, und wobei die Dichtungsmatte zwischen der Haube und den Trennwänden angeordnet ist. Im Bereich des Luftkanals kann das Trennwandteil ein U-förmiges Profil aufweisen, das vom Boden und den beiden Trennwänden gebildet wird und das unter Zwischenlage der Dichtungsmatte von der Haube überdeckt ist. Bei der Montage des Staubsaugers kann die Haube auf das Trennwandteil aufgerastet oder mit diesem verschraubt werden. Auftretende Fertigungstoleranzen können durch die Dichtungsmatte ausgeglichen werden, die zwischen der Haube und dem Trennwandteil angeordnet ist. Die Dichtungsmatte bildet einen strömungsdichten Abschluss des Luftkanals, wobei sie sich nicht nur über den Luftkanal erstreckt, sondern darüber hinaus auch über die Steuerelektronik des Staubsaugers.

Die Steuerelektronik ist vorzugsweise seitlich neben einer der Trennwände außerhalb des Luftkanals angeordnet. Sie kann mindestens eine Leiterplatte umfassen, an der elektrische Bauelemente angeordnet sind. Die Leiterplatte kann an der Trennwand festgelegt sein.

Von besonderem Vorteil ist es, wenn die Steuerelektronik mit mindestens einem Kühlelement verbunden ist, beispielsweise einem Kühlblech, das in den Luftkanal hineinragt. Hierzu kann die Trennwand, an deren Außenseite die Steuerelektronik angeordnet ist, eine Öffnung aufweisen, die vom Kühlelement durchgriffen wird.

Besonders vorteilhaft ist es, wenn das Saugaggregat von der Dichtungsmatte überdeckt ist. Bei einer derartigen Ausführungsform erstreckt sich die Dichtungsmatte nicht nur über den Luftkanal und die Steuerelektronik, sondern sie überdeckt auch das Saugaggregat. Dies ermöglicht es, die Geräuschentwicklung des Staubsaugers besonders gering zu halten. Günstig ist es, wenn das Saugaggregat in einem Oberteil des Staubsaugers angeordnet ist, das auf dem Schmutzsammelbehälter aufsetzbar ist.

Vorteilhafterweise umfasst das Saugaggregat einen fremdluftgekühlten Elektromotor, der über einen ersten Luftkanal mit einem Kühlluftauslass verbunden ist, sowie eine vom Elektromotor angetriebene Saugturbine, die über einen zweiten Luftkanal mit einem Saugluftauslass verbunden ist, wobei die Dichtungsmatte den ersten und den zweiten Luftkanal abdichtet. Mit Hilfe der vom Elektromotor in Drehung versetzten Saugturbine kann ausgehend vom Saugeinlass durch den Schmutzsammelbehälter und die Absaugleitung hindurch eine Saugströmung zum Saugaggregat erzielt werden. Die angesaugte Luft kann über den zweiten Luftkanal an den Saugluftauslass des Staubsaugers abgegeben werden. Zur Kühlung des Elektromotors wird diesem unabhängig von der Saugluft Kühlluft zugeführt, die über den ersten Luftkanal und den Kühlluftauslass an die Umgebung abgegeben werden kann. Das Saugaggregat kann dadurch eine beachtliche Saugkapazität aufweisen. Da die schalldämmende Dichtungsmatte sowohl den ersten als auch den zweiten Luftkanal abdichtet und die Luftkanäle vorzugsweise vollflächig überdeckt, kann die Strömung der Kühlluft und der Saugluft im Hinblick auf eine möglichst geringe Geräuschentwicklung des Staubsaugers optimiert werden.

Günstig ist es, wenn die Steuerelektronik elektrisch mit mindestens einem elektromagnetischen Schließventil verbunden ist, das einen Fremdlufteinlass verschließt, wobei über den Fremdlufteinlass die dem Schmutzsammelbehälter abgewandte Seite eines im Strömungsweg zwischen dem Schmutzsammelbehälter und dem Saugaggregat angeordneten Filters zur Abreinigung stoßartig mit Fremdluft beaufschlagbar ist. Eine derartige Ausgestaltung ermöglicht eine Filterrückspülung, um Schmutzteilchen, die sich während des Saugbetriebs an der dem Schmutzsammelbehälter zugewandten Seite des mindestens einen Filters anlagern, abzulösen.

Zur Abreinigung kann die dem Schmutzsammelbehälter abgewandte Seite des Filters mit Fremdluft beaufschlagt werden, indem das elektromagnetische Schließventil geöffnet wird, so dass über den Fremdlufteinlass Fremdluft in die Absaugleitung einströmen kann. Die Filterabreinigung wird von der Steuerelektronik gesteuert, die daher eine nicht unbeträchtliche Wärmeentwicklung aufweist. Die Gefahr einer Beschädigung von Bauteilen des Staubsaugers bei einer unzulässigen Überhitzung der Steuerelektronik wird durch die erfindungsgemäß zum Einsatz kommende Dichtungsmatte gering gehalten.

Bei einer bevorzugten Ausführungsform ist mittels der Steuereinheit ein Elektromagnet zum Schließen des Schließventils mit Strom beaufschlagbar, wobei die Stromzufuhr zeitgesteuert unterbrechbar ist. Während des normalen Saugbetriebs wird der Elektromagnet des Schließventils von der Steuereinheit mit einem Erregerstrom beaufschlagt, so dass sich ein Magnetfeld ausbildet, das das Schließventil in seiner Schließstellung hält. Soll eine Filterabreinigung vorgenommen werden, so wird der Erregerstrom von der Steuereinheit kurzzeitig unterbrochen. Dies hat zur Folge, dass das Magnetfeld des Elektromagneten zusammenbricht und dadurch das Schließventil öffnet. Fremdluft kann dann schlagartig die dem Schmutzsammelbehälter abgewandte Seite des Filters beaufschlagen und das Filter dadurch mechanisch erschüttern. Außerdem kann es in Gegenstromrichtung, das heißt entgegen der während des normalen Saugbetriebs vorherrschenden Saugströmung, von Fremdluft durchströmt werden, um dadurch wirkungsvoll abgereinigt zu werden. Während des normalen Saugbetriebs wird also von der Steuereinheit permanent ein Erregerstrom bereitgestellt. Dies kann eine nicht unerhebliche Erwärmung der Steuereinheit zur Folge haben. Da die Steuereinheit jedoch erfindungsgemäß von der flammhemmenden und eine geringe Wärmeleitfähigkeit aufweisenden Dichtungsmatte überdeckt ist, besteht praktisch keine Gefahr, dass die Wärmeentwicklung der Steuereinheit zu einer Beeinträchtigung anderer Bauteile des Staubsaugers führt.

Die nachfolgende Beschreibung einer bevorzugten Ausführungsform der Erfindung dient im Zusammenhang mit der Zeichnung der näheren Erläuterung. Es zeigen:
- Figur 1:: eine schematische Schnittansicht eines erfindungsgemäßen Staubsaugers;
- Figur 2:: eine ausschnittsweise Draufsicht auf den Staubsauger bei abge- nommener Haube; und
- Figur 3:: eine Schnittansicht längs der Linie 3-3 in Figur 2.

In der Zeichnung ist schematisch ein Staubsauger 10 dargestellt mit einem Schmutzsammelbehälter 12, auf den ein Oberteil 14 aufgesetzt ist, das ein Saugaggregat 16 aufnimmt. Der Schmutzsammelbehälter 12 weist einen Saugeinlass 18 auf, an den ein in der Zeichnung nicht dargestellter Saugschlauch anschließbar ist. An dem freien Ende des Saugschlauchs kann eine Saugdüse angeschlossen werden. Alternativ kann vorgesehen sein, dass der Saugschlauch an ein Bearbeitungswerkzeug, beispielsweise ein Bohraggregat oder ein Fräsaggregat angeschlossen wird, so dass Staub, der während des Betriebs des Bearbeitungswerkzeugs anfällt, abgesaugt werden kann.

Das Oberteil 14 bildet einen Saugauslass 22 für den Schmutzsammelbehälter 12 aus. Am Saugauslass 22 ist ein Faltenfilter 24 gehalten, an das sich eine Absaugleitung in Form eines Saugkanals 26 anschließt. Über den Saugkanal 26 steht das Faltenfilter 24 mit dem Saugaggregat 16 in Strömungsverbindung. Der Schmutzsammelbehälter 12 kann über den Saugkanal 26 und das Faltenfilter 24 vom Saugaggregat 16 mit Unterdruck beaufschlagt werden, so dass sich eine in Figur 1 durch die Pfeile 28 symbolisierte Saugströmung ausbildet, unter deren Wirkung Schmutz in den Schmutzsammelbehälter 12 eingesaugt werden kann. Mittels des Faltenfilters 24 können die Schmutzteilchen aus der Saugströmung 28 abgeschieden werden.

Oberhalb des Faltenfilters 24 ist im Oberteil 14 ein Schließventil 30 angeordnet, das eine ortsfest im Oberteil 14 positionierte Ventilhalterung 32 umfasst, die einen Ventilsitz ausbildet und mit einem bewegbaren Ventilkörper in Form eines kreisrunden Ventiltellers 34 zusammenwirkt. Der Ventilteller 34 ist mittels einer Schließfeder 36 mit einer Schließkraft in Richtung auf die Ventilhalterung 32 beaufschlagt. Die Schließfeder 36 ist zwischen einer plattenartigen, eine Vielzahl von Strömungsdurchlässen aufweisenden, ortsfest im Oberteil 14 angeordneten Filterhalterung 38 und dem Ventilteller 34 eingespannt.

In einem zentralen Bereich trägt die Ventilhalterung 32 einen Elektromagneten 40 mit einer Magnetspule 42. Am Ventilteller 34 ist ein dem Elektromagneten 40 zugeordnetes magnetisierbares Element in Form einer Eisenplatte 44 angeordnet, die in der Schließstellung des Schließventils 30 stirnseitig am Elektromagneten 40 anliegt. Hierzu wird der Elektromagnet 40 über in der Zeichnung nicht dargestellte Verbindungsleitungen von einer in den Figuren 2 und 3 illustrierten Steuerelektronik 48 mit einem Erregerstrom beaufschlagt, so dass sich ein Magnetfeld ausbildet und die Eisenplatte 44 mit einer magnetischen Haltekraft beaufschlagt wird. Soll das Filter 24 abgereinigt werden, so wird die Stromversorgung des Elektromagneten 40 unterbrochen. Dies hat zur Folge, dass sich der Ventilteller 34 aufgrund der auf ihn einwirkenden Druckdifferenz, die sich aus dem Druck der über eine seitliche Öffnung 51 dem Schließventil 30 zugeführten Fremdluft und dem im Saugkanal 26 herrschenden Unterdruck ergibt, vom zugeordneten Ventilsitz abhebt. Somit kann Fremdluft von der seitlichen Öffnung 51 zu der dem Schmutzsammelbehälter 12 abgewandten Seite des Filters 34 strömen und dieses mit einem Druckstoß beaufschlagen. Der Ventilteller 34 wird von der Schließfeder 36 bereits nach sehr kurzer Zeit, vorzugsweise nach einer Zeit von weniger als 0,5 s, wieder an den zugeordneten Ventilsitz zurückgeführt, so dass die weitere Zuführung von Fremdluft unterbunden und der normale Saugbetrieb wieder fortgesetzt werden kann.

Die Steuerelektronik 48 ist ebenso wie das Saugaggregat 16 im Oberteil 14 des Staubsaugers 10 angeordnet. Wie insbesondere aus Figur 3 deutlich wird, umfasst das Oberteil 14 ein einstückig als Kunststoffformteil ausgebildetes Trennwandteil 53, das einen Boden 54 ausbildet, von dem im Abstand zueinander eine innere Trennwand 55 und eine äußere Trennwand 56 nach oben abstehen. Die Trennwände 55, 56 haben einen labyrinthartigen Verlauf und bilden auf einer Seite des Staubsaugers 10 einen ersten Luftkanal in Form eines Kühlluftkanals 58, der in einen Kühlluftauslass 59 mündet, und auf der anderen Seite des Staubsaugers 10 definieren die beiden Trennwände 55 und 56 zwischen sich einen zweiten Luftkanal in Form eines Saugluftkanals 61, der in einen Saugluftauslass 62 mündet. Der Saugluftauslass 62 ist auf der dem Kühlluftauslass 59 gegenüberliegenden Seite des Staubsaugers 10 angeordnet.

Das Saugaggregat 16 umfasst eine Saugturbine 64, die von einem fremdluftgekühlten Elektromotor 65 in Drehung versetzt wird.

Die Kühlluft des Elektromotors 65 kann über den Kühlluftkanal 58 und den Kühlluftauslass 59 an die Umgebung abgegeben werden, und die von der Saugturbine 64 durch den Saugeinlass 18 und den Schmutzsammelbehälter 12 sowie den Saugkanal 26 eingesaugte Saugluft kann über den Saugluftkanal 61 und den Saugluftauslass 62 an die Umgebung abgegeben werden.

Die Steuerelektronik 48 umfasst mehrere elektronische Bauteile 74, die auf einer Leiterplatte 76 angeordnet sind. Die Leiterplatte 76 ist auf der Außenseite der äußeren Trennwand 56 positioniert. Ein Kühlelement in Form eines Kühlbleches 72 ragt durch eine in der Zeichnung nicht dargestellte Öffnung der äußeren Trennwand 56 in den Kühlluftkanal 58 hinein. Das Kühlblech 72 ist mit Bauteilen 74 der Steuerelektronik 48 wärmeleitend verbunden und ermöglicht eine wirksame Kühlung der Bauteile 74.

Das Trennwandteil 53 des Oberteils 14 ist von einer Haube 68 überdeckt. Dies wird insbesondere aus Figur 3 deutlich. Zwischen dem Trennwandteil 53 und der Haube 68 ist eine schalldämmende Dichtungsmatte 70 angeordnet, die aus einem flammhemmenden Material, nämlich aus einem geschäumten Duroplast-Material aus der Gruppe der Aminoplaste gefertigt ist. Die Dichtungsmatte 70 erstreckt sich über das Saugaggregat 16, den Kühlluftkanal 58 und den Saugluftkanal 61, und erstreckt sich darüber hinaus über die an der Außenseite der äußeren Trennwand 56 angeordnete Steuerelektronik 48. Sie ist elastisch verformbar und ermöglicht es auf konstruktiv einfache Weise, Fertigungstoleranzen zwischen dem Trennwandteil 53 und der Haube 68 auszugleichen. Darüber hinaus reduziert sie die Geräuschentwicklung des Staubsaugers 10 und stellt sicher, dass bei einer starken Erwärmung der Steuerelektronik 48 keine Gefahr besteht, dass andere Bauteile des Staubsaugers 10 beeinträchtigt werden. Die Ausdehnung der Dichtungsmatte 70 wird insbesondere aus Figur 2 deutlich, in der die Dichtungsmatte 70 schraffiert dargestellt ist. Figur 2 stellt eine Draufsicht auf den Staubsauger 10 im Bereich des Saugaggregats 16 dar, wobei die Haube 68 abgenommen ist, so dass die Lage der Dichtungsmatte 70 erkennbar ist.

## Patentansprüche

1. Staubsauger (10) mit einer Steuerelektronik (48) und einem Schmutzsammelbehälter (12), der einen Saugeinlass (18) aufweist und über eine Absaugleitung (26) mit einem Saugaggregat (16) in Strömungsverbindung steht, das über zumindest einen Luftkanal (58, 61) mit mindestens einem Luftauslass (22) verbunden ist, **dadurch gekennzeichnet, dass** mindestens ein Luftkanal (58, 61) mittels einer schalldämmenden Dichtungsmatte (70) abgedichtet ist, die aus einem flammhemmenden Material gefertigt ist und die elektrische Steuerelektronik (48) überdeckt.

2. Staubsauger nach Anspruch 1, **dadurch gekennzeichnet, dass** die Dichtungsmatte (70) elastisch verformbar ist.

3. Staubsauger nach Anspruch 1 oder 2, **dadurch gekennzeichnet, dass** die Dichtungsmatte (70) aus einem geschäumten Duroplast-Material gefertigt ist.

4. Staubsauger nach einem der voranstehenden Ansprüche, **dadurch gekennzeichnet, dass** die Dichtungsmatte (70) aus einem geschäumten Duroplast-Material aus der Gruppe der Aminoplaste gefertigt ist.

5. Staubsauger nach einem der voranstehenden Ansprüche, **dadurch gekennzeichnet, dass** die Dichtungsmatte (70) eine Wärmeleitfähigkeit von weniger als 0,04 W/mK aufweist.

6. Staubsauger nach einem der voranstehenden Ansprüche, **dadurch gekennzeichnet, dass** der Staubsauger (10) ein Gehäuseteil (14) aufweist mit einer Haube (68), die ein Trennwandteil (53) überdeckt, wobei das Trennwandteil (53) einen Boden (54) hat, von dem im Abstand zueinander zwei Trennwände (55, 56) abstehen, die zwischen sich einen Luftkanal (58, 61) definieren, und wobei die Dichtungsmatte (70) zwischen der Haube (68) und den Trennwänden (55, 56) angeordnet ist.

7. Staubsauger nach Anspruch 6, **dadurch gekennzeichnet, dass** die Steuerelektronik (48) seitlich neben einer Trennwand (56) außerhalb des Luftkanals (58) angeordnet ist.

8. Staubsauger nach Anspruch 7, **dadurch gekennzeichnet, dass** die Steuerelektronik (48) mit mindestens einem Kühlelement (72) verbunden ist, das in den Luftkanal (58) hineinragt.

9. Staubsauger nach einem der voranstehenden Ansprüche, **dadurch gekennzeichnet, dass** das Saugaggregat (16) von der Dichtungsmatte (70) überdeckt ist.

10. Staubsauger nach einem der voranstehenden Ansprüche, **dadurch gekennzeichnet, dass** das Saugaggregat (16) einen fremdluftgekühlten Elektromotor (65) aufweist, der über einen ersten Luftkanal (58) mit einem Kühlluftauslass (59) verbunden ist, und dass das Saugaggregat (16) eine vom Elektromotor (65) angetriebene Saugturbine (64) aufweist, die über einen zweiten Luftkanal (61) mit einem Saugluftauslass (62) verbunden ist, wobei die Dichtungsmatte (70) den ersten und den zweiten Luftkanal (58, 61) abdichtet.

11. Staubsauger nach einem der voranstehenden Ansprüche, **dadurch gekennzeichnet, dass** die Steuerelektronik (48) elektrisch mit mindestens einem elektromagnetischen Schließventil (30) verbunden ist, das einen Fremdlufteinlass (51) verschließt, wobei über den Fremdlufteinlass (51) die dem Schmutzsammelbehälter (12) abgewandte Seite eines im Strömungsweg zwischen dem Schmutzsammelbehälter (12) und dem Saugaggregat (16) angeordneten Filters (24) zur Abreinigung stoßartig mit Fremdluft beaufschlagbar ist.

12. Staubsauger nach Anspruch 11, **dadurch gekennzeichnet, dass** mittels der Steuerelektronik (48) ein Elektromagnet (40) zum Schließen des Schließventils (30) mit Strom beaufschlagbar ist, wobei die Stromzufuhr zeitgesteuert unterbrechbar ist.

## Claims

1. Vacuum cleaner (10) with an electronic control unit (48) and a dirt collecting container (12), which has a suction inlet (18) and is in flow connection with a suction unit (16) via a suction extraction line (26), the suction unit being connected to at least one air outlet (22) via at least one air duct (58, 61), **characterized in that** at least one air duct (58, 61) is sealed off by means of a sound-insulating sealing mat (70) which is produced from a flame-retardant material and covers the electrical control unit (48).

2. Vacuum cleaner according to Claim 1, **characterized in that** the sealing mat (70) is elastically deformable.

3. Vacuum cleaner according to Claim 1 or 2, **characterized in that** the sealing mat (70) is produced from a foamed thermosetting material.

4. Vacuum cleaner according to one of the preceding claims, **characterized in that** the sealing mat (70) is produced from a foamed thermosetting material from the group of aminoplastics.

5. Vacuum cleaner according to one of the preceding claims, **characterized in that** the sealing mat (70) has a thermal conductivity of less than 0.04 W/mK.

6. Vacuum cleaner according to one of the preceding claims, **characterized in that** the vacuum cleaner (10) has a housing part (14) with a hood (68) which covers a separating wall part (53), the separating wall part (53) having a base (54) from which two separating walls (55, 56) protrude with a spacing in between, defining an air duct (58, 61) between them, and the sealing mat (70) being disposed between the hood (68) and the separating walls (55, 56).

7. Vacuum cleaner according to Claim 6, **characterized in that** the electronic control unit (48) is disposed laterally alongside a separating wall (56), outside the air duct (58).

8. Vacuum cleaner according to Claim 7, **characterized in that** the electronic control unit (48) is connected to at least one cooling element (72), which protrudes into the air duct (58).

9. Vacuum cleaner according to one of the preceding claims, **characterized in that** the suction unit (16) is covered by the sealing mat (70).

10. Vacuum cleaner according to one of the preceding claims, **characterized in that** the suction unit (16) has an electric motor (65), which is cooled by external air and is connected via a first air duct (58) to a cooling air outlet (59), and **in that** the suction unit (16) has a suction turbine (64), which is driven by the electric motor (65) and is connected via a second air duct (61) to a suction air outlet (62), the sealing mat (70) sealing off the first and second air ducts (58, 61).

11. Vacuum cleaner according to one of the preceding claims, **characterized in that** the electronic control unit (48) is electrically connected to at least one electromagnetic closing valve (30), which closes an external air inlet (51), it being possible for the side of a filter (24) disposed in the flow path between the dirt collecting container (12) and the suction unit (16) that is oriented away from the dirt collecting container (12) to be impinged upon by external air via the external air inlet (51) in an impulsive manner for cleaning purposes.

12. Vacuum cleaner according to Claim 11, **characterized in that** current can be applied by means of the electronic control unit (48) to an electromagnet (40) for closing the closing valve (30), it being possible for the current supply to be interrupted in a time-controlled manner.

## Revendications

1. Aspirateur (10) comprenant une électronique de commande (48) et un conteneur de collecte de souillures (12), qui comporte une entrée d'aspiration (18) et est en liaison d'écoulement par un conduit d'évacuation (26) avec une unité d'aspiration (16) qui est reliée à au moins une sortie d'air (22) par au moins un canal d'air (58, 61), **caractérisé en ce que** au moins un canal d'air (58, 61) est rendu étanche au moyen d'un tapis d'étanchéité insonorisant (70) qui est fabriqué à partir d'un matériau à retard de combustion et qui recouvre l'électronique de commande électrique (48).

2. Aspirateur selon la revendication 1, **caractérisé en ce que** le tapis d'étanchéité (70) est déformable élastiquement.

3. Aspirateur selon la revendication 1 ou 2, **caractérisé en ce que** le tapis d'étanchéité (70) est fabriqué à partir d'un matériau thermodurcissable alvéolaire.

4. Aspirateur selon l'une des revendications précédentes, **caractérisé en ce que** le tapis d'étanchéité (70) est fabriqué à partir d'un matériau thermodurcissable alvéolaire choisi dans le groupe des aminoplastes.

5. Aspirateur selon l'une des revendications précédentes, **caractérisé en ce que** le tapis d'étanchéité (70) présente une conductivité thermique de moins de 0,04 W/m.K.

6. Aspirateur selon l'une des revendications précédentes, **caractérisé en ce que** l'aspirateur (10) présentes une partie formant carter (14) doté d'un capot (68) qui recouvre une partie formant paroi de séparation (53), la partie formant paroi de séparation (53) possédant un fond (54) à partir duquel deux parois de séparation (55, 56) s'étendent à distance l'une de l'autre et définissent entre elles un canal d'air (58, 61), le tapis d'étanchéité (70) étant disposé entre le capot (68) et les parois de séparation (55, 56).

7. Aspirateur selon la revendication 6, **caractérisé en ce que** l'électronique de commande (48) est disposée latéralement au voisinage d'une paroi de séparation (56), à l'extérieur du canal d'air (58).

8. Aspirateur selon la revendication 7, **caractérisé en ce que** l'électronique de commande (48) est reliée à au moins un canal de refroidissement (72) qui fait saillie dans le canal d'air (58).

9. Aspirateur selon l'une des revendications précédentes, **caractérisé en ce que** l'unité d'aspiration (16) est recouverte par le tapis d'étanchéité (70).

10. Aspirateur selon l'une des revendications précédentes, **caractérisé en ce que** l'unité d'aspiration (16) possède un moteur électrique (65) qui est refroidi par de l'air extérieur et qui est relié à une sortie d'air de refroidissement (59) par un premier canal d'air (58), et **en ce que** l'unité d'aspiration (16) possède une turbine d'aspiration (64) qui est entraînée par le moteur électrique (65) et qui est reliée à une sortie d'air d'aspiration (62) par un deuxième canal d'air (61), le tapis d'étanchéité (70) rendant étanche les premier et deuxième canaux d'air (58, 61).

11. Aspirateur selon l'une des revendications précédentes, **caractérisé en ce que** l'électronique de commande (48) est reliée électriquement à au moins un clapet de fermeture électromagnétique (30) qui ferme une entrée d'air extérieur (51), le côté, opposé au récipient de collecte de souillures (12), d'un filtre (24) disposé dans le chemin d'écoulement entre le récipient de collecte de souillures (12) et l'unité d'aspiration (16) pouvant être alimenté par intermittence en air extérieur par l'entrée d'air extérieur (51) afin d'effectuer le nettoyage.

12. Aspirateur selon la revendication 11, **caractérisé en ce qu'**un électroaimant (40) destiné à fermer le clapet de fermeture (30) peut être alimenté en courant au moyen de l'électronique de commande (48), l'amenée de courant pouvant être interrompue de façon commandée dans le temps.
